# EUROPÄISCHE PATENTSCHRIFT

(11) **EP 4 267 822 B1**
(45) Veröffentlichungstag und Bekanntmachung des Hinweises auf die Patenterteilung: **08.01.2025**
(21) Anmeldenummer: 21823499.5
(22) Anmeldetag: 29.11.2021
(51) Int. Cl.: E05B 81/82, E05B 81/88, E05B 81/90

(54) **VORRICHTUNG ZUR NOT-ENTRIEGELUNG EINES TÜRSCHLOSSES AN EINEM KRAFTFAHRZEUG**
DEVICE FOR AN EMERGENCY UNLOCKING PROCESS OF A DOOR LOCK ON A MOTOR VEHICLE
DISPOSITIF POUR PROCESSUS DE DÉVERROUILLAGE D'URGENCE D'UNE SERRURE DE PORTE SUR UN VÉHICULE AUTOMOBILE

(30) Priorität: 22.12.2020 DE 102020134711
(43) Veröffentlichungstag der Anmeldung: 01.11.2023
(73) Patentinhaber: HUF Hülsbeck & Fürst GmbH & Co. KG, 42551 Velbert (DE)
(72) Erfinder: WITTWER, Dirk, 42579 Heiligenhaus (DE); LÖW, Matthias, 40855 Ratingen (DE); MÖNIG, Stefan, 58332 Schwelm (DE); THEIDEL, Michael, 45481 Mülheim (DE); KEMNITZ, Michael, 42553 Velbert (DE); DINCU, Alin, 42551 Velbert (DE); GRUESCU, Ovidiu, 42551 Velbert (DE)
(74) Vertreter: Zenz Patentanwälte Partnerschaft mbB
(86) Internationale Anmeldenummer: PCT/EP2021/083300
(87) Internationale Veröffentlichungsnummer: WO 2022/135834

(56) Entgegenhaltungen:
- DE-A1- 102018 106 410
- DE-A1- 102018 114 061
- DE-U1- 202016 102 459
- US-A1- 2020 259 525

## Beschreibung

Die Erfindung betrifft eine Vorrichtung zur Not-Entriegelung eines Türschlosses an einem Kraftfahrzeug, wobei die Vorrichtung ein Betätigungsmittel aufweist, welches bei Einbau der Vorrichtung in ein Fahrzeug mit dem Türschloss mechanisch verbindbar ist, um bei räumlicher Verlagerung (z.B. Drehung oder Translation) des Betätigungsmittels das Türschloss zu entriegeln. Außerdem ist ein elektrischer Aktuator vorgesehen, der mit einem Sperrmittel gekoppelt ist, um dieses Sperrmittel von einer Sperrstellung in eine Freigabestellung zu bewegen. Das Sperrmittel ist in seiner Sperrstellung so positioniert, dass es die Verlagerung des Betätigungsmittels sperrt und in seiner Freigabestellung eine Verlagerung des Betätigungsmittels freigibt.

Mechanische Fahrzeugtürschlösser sind meist derart ausgebildet, dass am Fahrzeugtürschloss verschiedene mechanische Vorgänge auslösbar sind. Wenn das Fahrzeugtürschloss eine Tür gegen Öffnung sperrt, kann diese Sperrung grundsätzlich in verschiedenen Stufen erfolgen. Ist die Fahrzeugtür abgeschlossen, so ist das Türschloss verriegelt, kann also auch bei Betätigung eines Türgriffes nicht geöffnet werden. Um ein Türschloss in die öffnungsbereite Position zu bringen, ist es zunächst zu entriegeln, also öffnungsbereit zu machen. Dieser Vorgang wird beispielsweise bei einem mechanischen Türschloss mit einem Schließzylinder erreicht, indem ein Schlüssel im Schloss gedreht wird, wodurch ein dem Zylinder nachgeordnetes Betätigungsmittel bewegt wird und das Türschloss entriegelt. Ein solches Betätigungsmittel ist beim mechanischen Türschloss ein sogenanntes Paddel (Exzenter), welches sich von dem Schließzylinder bis zum Türschloss erstreckt. In entriegelten Zustand ist die Tür noch nicht geöffnet, ist aber öffnungsbereit - kann also durch eine mechanische Öffnungsbetätigung geöffnet werden.

Bei den moderneren Fahrzeugen sind Türen und Schlösser regelmäßig nicht mehr mit einem mechanischen Schließzylinder ausgestattet. Die Entriegelung eines Türschlosses findet entsprechend über elektrische Signale und elektrische Aktuatoren statt. Im Falle eines Stromausfalls besteht dann das Problem, dass eine Entriegelung des Türschlosses nicht länger möglich ist.

Die DE 20 2016 102 459 U1 beschreibt ein Türverriegelungssystem für Kraftfahrzeuge, das eine Türverriegelung mit einem angetriebenen Schloss umfasst. Das System umfasst eine erste Stromversorgung, eine elektronische Steuerung, die Steuersignale von mobilen Geräten empfangen kann, eine Sicherheitsvorrichtung mit einer zweiten Stromversorgung und eine Benutzereingabevorrichtung. Die Benutzereingabevorrichtung ermöglicht die Eingabe eines Sicherheitscodes, und die Steuerung kann das Schloss entsperren, wenn ein gültiger Sicherheitscode eingegeben oder ein entsprechendes Befehlssignal empfangen wird.

Die DE 10 2018 106 410 A1 betrifft eine Steueranordnung für eine Kraftfahrzeugtür, die über das Bordnetz des Kraftfahrzeugs mit Energie versorgt wird. Die Tür weist ein Schloss mit einem elektrischen Öffnungsantrieb auf. Die Steueranordnung kann von einem Normalmodus in einen Notfallmodus umschalten und ermöglicht im Notfall eine drahtlose Leistungsübertragung von einem Mobilgerät zum Öffnungsantrieb des Schlosses.

Das Dokument DE 10 2018 114 061 A1 bezieht sich auf ein Kraftfahrzeugtürschloss, das mit einem karosserieseitigen Türschloss und einem Schlossträger ausgestattet ist. Er umfasst einen Öffnungs- und Schließantrieb für das Schloss, eine Handhabe, die zur manuellen Notöffnung des Schlosses eingerichtet ist, und ein Sperrelement, das zwischen der Handhabe und dem Schloss angeordnet ist. Das Sperrelement kann in eine Sperr- oder Freigabestellung gebracht werden.

Das Dokument US 2020/259525 A1 beschreibt eine Vorrichtung für den Türgriff eines Kraftfahrzeugs. Es integriert ein Primärmodul, das durch induktive Kopplung Energie an ein Sekundärmodul im Türgriff liefert. Dieses Sekundärmodul enthält eine Sekundärspule, die auch als Repeater für die kontaktlose Kommunikation dient. Bei einem einziehbaren Türgriff ermöglicht das Gerät auch die Schätzung der Position des Griffs während seiner Bewegung zwischen einer ausgefahrenen und einer eingezogenen Position.

Aufgabe der Erfindung ist es, eine Vorrichtung zur Verfügung zu stellen, welche bei stromlosen Fahrzeugen eine Not-Entriegelung ermöglicht.

Diese Aufgabe wird gelöst durch eine Vorrichtung mit den Merkmalen des Patentanspruches 1.

Gemäß der Erfindung ist es vorgesehen, dass die Vorrichtung zur Not-Entriegelung eine drahtlose Datenschnittstelle aufweist. Diese drahtlose Datenschnittstelle dient sowohl dem Empfang/der Übertragung von Legitimationsdaten von einem externen mobilen Gerät als auch der drahtlosen Übertragung von Energie. Die drahtlose Übertragung von Energie, insbesondere über kleine Strecken, ist bei verschiedenen Kopplungsstandards bekannt, insbesondere bei NFC-Verbindungen. Bei solchen Verbindungen werden mobile Geräte zum Betrieb von passiven Einrichtungen in sehr geringer Entfernung von einigen Millimetern oder Zentimetern zu einer Empfangsspule gebracht, über die sowohl durch den Aufbau von elektromagnetischen Feldern Energie übertragen wird, als auch Daten übermittelt oder ausgetauscht werden können.

Die Vorrichtung zur Not-Entriegelung gemäß der Erfindung weißt außerdem eine Steuereinheit auf, welche beispielsweise eine Mikroprozessoreinheit enthält. Somit ist die drahtlose Datenschnittstelle sowohl mit der Steuereinrichtung als auch dem Aktuator gekoppelt. Ein Mobilgerät welches in die Nähe der Datenschnittstelle gebracht wird sorgt dafür, dass in der Vorrichtung eine Spannung aufgebaut wird, welche die Steuereinrichtung versorgt. Diese Spannungsversorgung reicht aus, um einen Datentransfer von Legitimationsdaten von dem Mobilgerät zu der Steuereinrichtung zu ermöglichen. Die Steuereinrichtung prüft die Legitimationsdaten, beispielsweise einen im Mobilgerät gespeicherten Datenschlüssel und verifiziert, dass das Mobilgerät für einen Zugang und zum Fahrzeug legitimiert ist. Ist dies der Fall, wird von der Steuereinrichtung der Aktuator angesteuert, der ebenfalls über die Datenschnittstelle mit Energie versorgt wird. Es kann dabei vorgesehen sein, dass zunächst ein Energiespeicher in der Vorrichtung aufgeladen wird, beispielsweise ein Kondensator, um anschließend den Aktuator anzusteuern. Da der Aktuator nur auf eine sehr geringe Leistung und Energiemenge zurückgreifen kann, ist erfindungsgemäß vorgesehen, dass der Aktuator lediglich ein Sperrmittel betätigt, da die Energiemenge und Leistung für eine Entriegelung des Türschlosses durch den Aktuator selbst nicht ausreicht. Stattdessen ist die erfindungsgemäße Vorrichtung so ausgebildet, dass der Aktuator durch Energieversorgung des Mobilgeräts lediglich eine Sperrung des Betätigungsmittels aufhebt und danach das Betätigungsmittel durch einen Bediener händisch bewegt werden kann. Durch den Aktuator wird dort also lediglich eine Vorstufe des eigentlichen Entriegelungsprozesses durchgeführt, während der Entriegelungsprozess selbst durch die Kraft eines Benutzers in mechanischer Weise vorgenommen wird.

Wenn die Legitimation beim Steuergerät angezeigt hat, dass es sich bei dem Mobilgerät um ein legitimes Mobilgerät handelt und der Aktuator daraufhin das Sperrmittel von einer Sperrstellung, in der es sich üblicherweise befindet, in eine Freigabestellung bewegt hat, ist es möglich, mittels einer mechanischen Zugriffseinrichtung das Türschloss zu entriegeln. Die mechanische Zugriffseinrichtung der Vorrichtung steht dazu in Wirkverbindung mit dem Betätigungsmittel, um das entsperrte Betätigungsmittel zur Entriegelung des Türschlosses zu verlagern. Wenn sich das Sperrmittel in der Sperrstellung befindet ist eine mechanische Einwirkung von der mechanischen Zugriffseinrichtung auf das Betätigungsmittel nicht möglich, da dass Sperrmittel jede Bewegung des Betätigungsmittels blockiert. Ist diese Sperrwirkung jedoch einmal aufgehoben, so ist die Betätigung über die mechanische Zugriffseinrichtung möglich.

Entsprechend sieht die erfindungsgemäße Vorrichtung vor, eine händische, mechanische Betätigung zur Entriegelung des Türschlosses vorzusehen, wofür jedoch eine Legitimationsprüfung anhand von Daten auf einem Mobilgerät erforderlich ist und wobei das Mobilgerät gleichzeitig die Energieversorgung bereitstellt, um die Wirkkette von der mechanischen Zugriffseinrichtung bis zum Betätigungsmittel zu aktivieren, indem die Sperrung des Betätigungsmittels aufgehoben wird.

Der Aktuator braucht in einer solchen Vorrichtung nur mit sehr geringer Stellkraft und Leistungsaufnahme ausgebildet zu sein, da er lediglich eine Sperre aufheben muss. Eine solche Sperre kann beispielsweise eine magnetisch aufhebbare Verriegelung sein oder eine sonstige Sperre mit geringem Stellweg, welche mit einer geringen Leistungsaufnahme verlässlich betreibbar ist.

In einer bevorzugten Ausgestaltung der Erfindung ist die Datenschnittstelle als NFC-Schnittstelle ausgebildet.

Eine solche Schnittstelle ist besonders bei Mobilgeräten verbreitet und daher ist die erfindungsgemäße Vorrichtung durch besonders viele verschiedene Mobilgeräte nutzbar. Außerdem weißt eine solche Schnittstelle bereits standardmäßig Vorgaben zur Energieübertragung und gegebenenfalls auch zum Laden über eine Luftschnittstelle auf.

Es ist besonders bevorzugt, wenn das Betätigungsmittel als Paddel (Exzenter) ausgebildet ist.

Wie vorstehend erläutert, ist die mechanische Komponente eines Paddels bekannt aus Türschlössern mit Schließzylindern. Sie stellt regelmäßig eine Wirkverbindung zwischen dem Türschloss und einem Türgriff dar, wobei das Paddel in eine korrespondierende Ausnehmung des Türschlosses eingreift. Das Paddel ist drehbar ausgebildet und nimmt im Türschloss die Entriegelungsmechanik mit, wenn es bei Drehung des Schließzylinders gedreht wird. Entsprechend kann bei der erfindungsgemäßen Vorrichtung das Paddel in entsprechender Weise genutzt werden, ohne weitgehende Konstruktionsänderungen am Türschloss zu erfordern. In dieser Gestaltung kann beispielsweise vorgesehen sein, dass eine Platzierung der Vorrichtung im Bauraum eines Türgriffes vorgesehen wird und das Türschloss selbst relativ dazu eine Orientierung und Beabstandung aufweist, die den herkömmlichen Einbausituationen entspricht. Statt mit einem Schließzylinder ist das Paddel als Betätigungsmittel jedoch mit der mechanischen Zugriffseinrichtung gekoppelt, so dass ein Bediener das Paddel über eine mechanische Wirkkette verlagern kann, insbesondere drehen kann. In einer solchen Ausgestaltung ist das Paddel in seinem Normalzustand, also dem üblichen Betriebszustand des Fahrzeuges durch das Sperrmittel gegen Drehungen gesperrt. Nur wenn im Notbetrieb die Sperrung aufgehoben wird, also beispielsweise ein Verriegelungsstift aus einer Ausnehmung am Paddel herausgezogen wird, kann der Bediener die Kraft auf das Paddel übertragen und damit das Schloss entriegeln.

Es ist besonders bevorzugt, wenn die mechanische Zugriffseinrichtung einen Drehhebel aufweist, welcher zur Drehung des Betätigungsmittels gekoppelt ist.

Die Übertragung von Drehbewegungen, beispielsweise auf ein Paddel zur Entriegelung des Schlosses, ist mechanisch in verlässlicher Weise durch Getriebeübersetzungen oder Gestänge darstellbar. Außerdem erfordert die Drehbetätigung wenig Raum, im Gegensatz zu einer translatorischen Bewegung, so dass die nur im Notfall genutzte mechanische Zugriffseinrichtung zur Not-Entriegelung kompakt und dezent am Fahrzeug angeordnet sein kann.

Es ist besonders bevorzugt, wenn bei einem drehbewegten Sperrmittel vorgesehen ist, dass die Sperrwirkung durch einen Sperrkörper erfolgt, welcher das Sperrmittel im Normalzustand in einer drehfixierten Lage arretiert. Dies kann insbesondere erreicht werden, in dem ein Sperrkörper durch eine Ausnehmung in einem Lager und eine Ausnehmung im Sperrmittel selbst geführt wird, so dass eine Drehung dieser beiden Komponenten gegeneinander unterbunden wird. Wird durch den Aktuator der Sperrkörper in seiner Lage verändert, was beispielsweise durch Magnetkräfte erfolgen kann, ist die Drehbewegung hingegen möglich. Dies ist besonders vorteilhaft, da nur sehr geringe Stellwege zur Aufhebung der Sperrwirkung erforderlich sind, was dem geringen Energieangebot entgegenkommt.

Es ist für die Übertragung von Drehmomenten von der mechanischen Zugriffseinrichtung auf das Betätigungsmittel besonders vorteilhaft, wenn eine Drehmomentbegrenzung in der Wirkkette vorgesehen wird.

Eine solche mechanische Drehmomentbegrenzung verhindert, dass zerstörerische Kräfte von der mechanischen Zugriffseinrichtung auf das Betätigungsmittel beziehungsweise das Sperrmittel übertragen werden. Solche Drehmomentbegrenzungen können in vielfältiger Weise ausgeführt werden, beispielsweise durch drehmomentbegrenzende Kupplungen, welche bei Anliegen eines Drehmomentes oberhalb eines vorgegebenen Wertes in einen Freilauf übergehen.

In einer bevorzugten Ausgestaltung der Erfindung ist vorgesehen, dass ein Energiespeicher in der Vorrichtung angeordnet ist, welcher mit dem Aktuator gekoppelt ist. Ein solcher Energiespeicher kann während oder nach der Prüfung der Legitimationsdaten durch die Steuereinrichtung genutzt werden, um einen temporären Puffer zur Bereitstellung höherer Leistung an den Aktuator zu bilden.

Die Erfindung wird nun anhand der beiliegenden Zeichnung näher erläutert.
Figur 1 zeigt schematisch ein Fahrzeug, an dem die erfindungsgemäße Vorrichtung gemäß einer ersten Ausführungsform angeordnet ist;
Figur 2 zeigt schematisch die funktionellen Verbindungen zwischen den Komponenten der erfindungsgemäßen Vorrichtung.
Figur 3 zeigt eine erste Ausführungsform der erfindungsgemäßen Vorrichtung;
Figuren 4a und 4b zeigen anhand der ersten Ausführungsform die Betätigung der mechanischen Zugriffseinrichtung;
Figur 5 zeigt in einer Seitenansicht die Betätigung der mechanischen Zugriffseinrichtung sowie der Kopplung der ersten Ausführungsform mit einem Türschloss;
Figuren 6a und 6b zeigen die mechanische Wirkkette zwischen mechanischer Zugriffseinrichtung und Betätigungsmittel;
Figuren 7a und 7b zeigen die Komponenten aus den Figuren 6a und 6b in einer Betätigungsstellung;
Figuren 8a und 8b zeigen das Betätigungsmittel, den elektrischen Aktuator sowie das Sperrmittel einerseits mit dem Sperrmittel in der Sperrstellung und andererseits mit dem Sperrmittel in der Freigabestellung.

Figur 1 zeigt ein Fahrzeug 1 in schematischer Ansicht. In diesem Ausführungsbeispiel kann eine erfindungsgemäße Vorrichtung als Notbetätigungseinrichtung 2 an der Fahrertür angeordnet sein oder als Not-Heckbetätigungsvorrichtung 3 an der Heckklappe. Den jeweiligen Vorrichtungen sind ein Türschloss 4 bzw. ein Heckschloss 5 zugeordnet. Im üblichen Betrieb wird das Schloss 4 oder das Heckschloss 5 durch elektronische Komponenten angesteuert, die einer zentralen Steuerung angeschlossen sind (nicht gezeigt). Ist jedoch das Fahrzeug stromlos, kann diese übliche Betätigung der Schlösser 4 beziehungsweise 5 nicht mehr erfolgen, so dass dann der Einsatz der erfindungsgemäßen Vorrichtungen erforderlich ist.

Figur 2 zeigt schematisch den Wirkzusammenhang der Komponenten der erfindungsgemäßen Vorrichtung. In der erfindungsgemäßen Vorrichtung ist ein elektrischer Aktuator 10 vorgesehen, welcher eine mechanische Wirkverbindung 11 zwischen einer mechanischen Zugriffseinrichtung 12 und einem Betätigungsmittel 13 herstellen kann. Eine drahtlose Datenschnittstelle 14 ist sowohl mit dem Aktuator 10 als auch mit einer Steuereinrichtung 15 gekoppelt. Die Steuereinrichtung und die drahtlose Schnittstelle 14 sind gekoppelt, um sowohl die Steuereinrichtung 15 mit Energie zu versorgen und von einem externen Mobilgerät 16 Identifikationsdaten zu erhalten. Das externe Mobilgerät, beispielsweise ein Smartphone, wird über eine NFC-Verbindung mit der Drahtlosschnittstelle 14 gekoppelt und speist über eine Einkopplung von elektromagnetischen Feldern sowohl die Steuereinrichtung 15 als auch den Aktuator 10 mit Energie. Die Steuereinrichtung 15 überprüft außerdem die durch eine Datenverbindung übermittelten Daten vom Mobilgerät 16 und steuert dem Aktuator 10 an, sofern die Legitimationsprüfung der Identifikationsdaten positiv verlaufen ist. Der Aktuator stellt dann eine Wirkverbindung zwischen der mechanischen Zugriffseinrichtung 12 und dem Betätigungsmittel 13 her, indem er die Sperrmittel 11 deaktiviert, welche eine Kraftübertragung von der mechanischen Zugriffseinrichtung 12 auf die Sperrmittel 13 unterbinden, so dass die Sperrmittel 13 durch die mechanische Zugriffseinrichtung 12 betätigbar sind. Werden dann die Sperrmittel 13 verlagert, bewirkt dies eine Stellbetätigung des Türschlosses 4, welches sich extern zu der erfindungsgemäßen Vorrichtung befindet, jedoch mechanisch mit den Betätigungsmitteln 13 gekoppelt ist. Die Betätigungsmittel 13 können insbesondere in Gestalt eines Paddels (Exzenter) ausgebildet sein, wie weiter unten beschrieben wird.

In Figur 2 ist wird deutlich, dass die mechanische Kraft zur Entriegelung des Schlosses durch einen Benutzer erfolgt, der auf die mechanische Zugriffseinrichtung 12 zugreift. Der Aktuator 10 bewirkt unter Speisung durch die Drahtlosverbindung 17 lediglich, dass eine mechanische Wirkkette zwischen der mechanischen Zugriffseinrichtung 12 und den Sperrmitteln 13 freigegeben wird. Entsprechend ist der Energiebedarf und Leistungsbedarf des Aktuators 10 sehr gering, so dass eine Speisung über die Drahtlosverbindung vom Mobilgerät 16 ausreicht.

Figur 3 zeigt eine Konstruktion des ersten Ausführungsbeispiels der erfindungsgemäßen Vorrichtung. Eine erste Vorrichtungskomponente 20 ist mit einem Träger 21 ausgebildet, an dem eine Abdeckklappe 22 gelenkig befestigt ist. Unter dieser Abdeckklappe 22, die beim Einbau in ein Fahrzeug fluchtend mit einem Blech des Fahrzeuges ausgebildet ist, ist eine mechanische Zugriffseinrichtung 12 angeordnet (siehe nachfolgende Bilder). Diese mechanische Zugriffseinrichtung 12 ist über einen Hebel 12a und ein Gestänge 25 mit einem Hebel 26 einer zweiten Komponente 30 der Vorrichtung gekoppelt. In der zweiten Komponente 30 überträgt eine Welle eine Drehbewegung auf das Paddel 13, welches in diesem Ausführungsbeispiel das Sperrmittel bildet. Wie weiter unten gezeigt wird, greift das Paddel 13 nach Einbau in das Fahrzeug in ein Fahrzeugtürschloss ein.

Figur 4a zeigt die Komponenten 20 und 30 der erfindungsgemäßen Vorrichtung mit entriegelter Klappe 22, so dass der Zugriff auf den Drehhebel 12 offengelegt ist. In Figur 4b ist gezeigt, wie ein Benutzer 40 auf den Drehhebel 12 zugreift, um eine Drehkraft über das Gestänge 25 auf das Betätigungsmittel 13 zu übertragen.

Weiterhin ist eine drahtlose Schnittstelle 14 beabstandet von den Vorrichtungskomponenten 20, 30 ausgebildet. Die drahtlose Schnittstelle 14 ist mit einer Steuerschaltung 15 integriert und mit der Vorrichtungskomponente 30 über eine Versorgungs- und Datenleitung 50 verbunden. Drahtlose Schnittstelle 14 und Steuerschaltung 15 können an beliebiger Stelle am Fahrzeug platziert sein. Zum Beispiel kann die drahtlose Schnittstelle in der Tür an einer komfortabel zugänglichen Stelle angeordnet sein, wo sie auch für andere Kommunikationsaufgaben genutzt werden kann. Über die Versorgungs- und Signalverbindung 50 wird ein Aktuator (siehe unten), der sich in der Vorrichtungskomponente 30 befindet, angesteuert und versorgt.

Die Figuren 3, 4a und 4b zeigen, wie ein Notzugriff zur Kraftübertragung auf das Betätigungsmittel 13 erfolgt, um dadurch ein mit dem Betätigungsmittel 13 gekoppeltes Türschloss zu entriegeln. Eine solche, in Figur 4b gezeigte Betätigung ist jedoch nur möglich, wenn eine Sperrung zur Drehung des Betätigungsmittels 13 aufgehoben ist.

Figur 5 zeigt in diesem Zusammenhang, und zur Verdeutlichung der mechanischen Wirkkette eine Seitenansicht der Anordnung aus den Figuren 4a und 4b, wobei ein Türschloss 60 mit gebrochenen Linien dargestellt ist, da es nicht Teil der erfindungsgemäßen Anordnung ist. Es ist jedoch ersichtlich, dass das Paddel 13 als Sperrmittel in eine Ausnehmung im Türschloss 60 eintaucht und eine Drehbewegung des Paddels 13 durch Drehung der Hand des Benutzers 40 auf das Türschloss 60 zur Entriegelung übertragen wird. Die mechanische Wirkkette, welche die als Drehgriff 12 ausgebildete mechanische Zugriffseinrichtung mit dem Sperrmittel 13 koppelt ist in den Figuren 6a und 6b gezeigt. Figur 6a zeigt eine Vorderansicht, entsprechend der Ansicht aus Figur 4a, während Figur 6b eine zur Figur 6a korrespondierende Rückansicht zeigt. Am Drehgriff 12 ist ein Arm 12a drehfest angeordnet, welcher über das Gestänge 25 den kürzeren Hebelarm 26 bewegt. Die Figuren 7a und 7b zeigen dieselbe Anordnung, jedoch mit einem gedrehten, also betätigten Drehgriff der mechanischen Zugriffseinrichtung 12. Es ist ersichtlich, dass der Hebelarm 26 drehbar verschwenkt wurde. Ob eine solche Verschwenkung des Hebelarms 26 tatsächlich auch zu einer Drehung des Betätigungsmittels 13 in Gestalt des Paddels führt, hängt davon ab, ob die Drehbewegung vom Hebelarm 26 durch die Vorrichtungskomponente 30 auf das Paddel übertragen wird.

Die Vorrichtungskomponente 30 ist in den Figuren 8a und 8b detailliert gezeigt, wobei eine Abdeckung 30a des Gehäuses den Einblick in die inneren Komponenten freigibt. In Figur 8a ist gezeigt, dass das Sperrmittel 31 sich durch einen Lagerabschnitt erstreckt, welcher die Drehbewegung auf das Paddel 13 überträgt. Eine Ausnehmung 30b in dem Gehäuse ist so platziert, dass das Sperrmittel 31 in seinem sperrenden Zustand in die Ausnehmung 30b eintaucht. In der Stellung in Figur 8a blockiert das Sperrmittel 31 entsprechend eine Drehung der Übertragungskomponente 32. Auch wenn der Hebel 26 gedreht wird, sorgt eine Drehmomentbegrenzung 33 dafür, dass diese Drehbetätigung nicht zu einer Drehung des Sperrmittels 13 führt. Die Drehmomentbegrenzung 33 kann insbesondere durch eine Federverspannung der gegeneinander drehbaren Komponenten realisiert sein, beispielsweise durch eine Verbindung von gegeneinander drehbaren Ringen mit federvorgespannten Kugeln und zugehörigen Ausnehmungen, welche bei Überschreiten eines vorgegebenen Drehmomentes aus den Ausnehmungen herausgedrückt werden und einen Freilauf bewirken, so dass zerstörungsfrei der Hebel 26 ohne Drehung des Paddels 13 durchdrehen kann. Weiterhin ist ein Aktuator 34 in der Vorrichtungskomponente 30 aufgenommen, welcher das Sperrmittel 31 bewegen kann. Bei sehr niedriger Leistungsaufnahme erfolgt die Bewegung des Sperrmittels 31 über wenige Millimeter dann, wenn der Aktuator 34 von der Steuereinrichtung 15 und unter Energieversorgung von einem NFC-gekoppeltem Mobilgerät 16 dazu angesteuert wird. Wie vorstehend erläutert, überprüft die Steuereinrichtung zunächst, ob die Legitimationsdaten, die über die drahtlose Schnittstelle bereitgestellt werden, eine Entriegelung des Türschlosses erlauben. Falls dies so ist, wird unter drahtloser Energieübertragung, gegebenenfalls unter Zwischenaufladung eines Kurzzeitenergiespeichers wie eines Kondensators, der Aktuator 34 bestromt und angesteuert, um das Sperrmittel 31 aus der Position in Figur 8a in die Position in Figur 8b zu bringen. In dieser Position in Figur 8b ist das Sperrmittel 31 außer Eingriff mit der Öffnung 31a in dem Gehäuseoberteil und damit im Gehäuse drehbar. Wird nun der Hebel 26 durch Kraftübertragung von dem Drehhebel der mechanischen Zugriffseinrichtung 12 gedreht, so dreht sich auch das Paddel 13 und kann seine Kraft auf das Türschloss 60 zur Entriegelung übertragen.

## Patentansprüche

1. Vorrichtung zur Not-Entriegelung eines Türschlosses (60) an einem Kraftfahrzeug,
mit einem Betätigungsmittel (13), welches bei Einbau der Vorrichtung in ein Fahrzeug mit dem Türschloss (60) mechanisch verbindbar ist, um bei Verlagerung des Betätigungsmittels (13) das Türschloss zu entriegeln,
mit einem elektrischen Aktuator (10; 34),
mit einem Sperrmittel (31), welches mit dem Aktuator (10; 34) gekoppelt ist und welches durch den Aktuator von einer Sperrstellung in eine Freigabestellung bewegbar ist,
wobei das Sperrmittel (31) in seiner Sperrstellung eine Verlagerung des Betätigungsmittels (13) sperrt und in seiner Freigabestellung eine Verlagerung des Betätigungsmittels (13) freigibt,
**dadurch gekennzeichnet,**
**dass** eine drahtlose Datenschnittstelle (14) mit einer elektronischen Steuereinrichtung (15) gekoppelt ist,
wobei die Datenschnittstelle (14) und die Steuereinrichtung (15) mit dem Aktuator (10; 34) gekoppelt sind,
wobei die Datenschnittstelle (14) und die Steuereinrichtung (15) ausgebildet sind, von einem mit der Datenschnittstelle (14) drahtlos gekoppelten Mobilgerät (16) sowohl Legitimationsdaten zu empfangen als auch Energie für den Betrieb des Aktuators (10; 34) und der Steuereinrichtung (15) von dem Mobilgerät (16) zu übertragen,
wobei das Steuergerät (15) ausgebildet ist, den Aktuator (10; 34) in Abhängigkeit von den empfangenen Legitimationsdaten anzusteuern, um mittels des Aktuators das Sperrmittel von der Sperrstellung in die Freigabestellung zu überführen,
wobei eine mechanische Zugriffseinrichtung (12) ausgebildet ist, die in Wirkverbindung mit dem Betätigungsmittel (13) steht, um das entsperrte Betätigungsmittel zur Entriegelung des Türschlosses (60) zu verlagern.

2. Vorrichtung nach Patentanspruch 1, wobei die Datenschnittstelle (14) als NFC-Schnittstelle ausgebildet ist.

3. Vorrichtung nach Patentanspruch 1 oder 2, wobei das Betätigungsmittel (13) als Paddel (Exzenter) ausgebildet ist.

4. Vorrichtung nach einem der vorangehenden Ansprüche wobei die mechanische Zugriffseinrichtung (12) einen Drehhebel aufweist, welcher zur Drehung des Betätigungsmittels gekoppelt ist.

5. Vorrichtung nach Anspruch 4, wobei das Sperrmittel (31) das Betätigungsmittel (13) gegen eine Drehbewegung sperrt, wobei das Sperrmittel einen Sperrkörper (31) aufweist, welcher sich in der Sperrstellung durch zwei gegeneinander drehbare Abschnitte einer mechanischen Übertragungseinrichtung erstreckt und in der Freigabestellung aus einem der Abschnitte (31a) zurückgezogen ist.

6. Vorrichtung nach einem der Ansprüche 4 oder 5, wobei eine Drehmomentbegrenzungsmittel in der mechanischen Wirkkette zwischen der mechanischen Zugriffseinrichtung und dem Betätigungsmittel angeordnet ist, welches ausgebildet ist, ein auf das Betätigungsmittel übertragenes Drehmoment auf eine zur Entriegelung des Türschlosses maximal erforderliches Bediendrehmoment zu begrenzen.

7. Vorrichtung nach einem der vorangehenden Ansprüche, wobei ein Energiespeicher vorhanden ist, welcher mit dem Aktuator gekoppelt ist.

## Claims

1. A device for the emergency unlocking of a door lock (60) on a motor vehicle,
having an actuating means (13) which, when the device is installed in a vehicle, can be mechanically connected to the door lock (60) in order to unlock the door lock when the actuating means (13) is displaced,
having an electric actuator (10; 34),
with a blocking means (31) which is coupled to the actuator (10; 34) and can be moved by the actuator from a blocking position into a release position,
wherein the blocking means (31) blocks a displacement of the actuating means (13) in its blocking position and releases a displacement of the actuating means (13) in its release position,
**characterised in that**
a wireless data interface (14) is coupled to an electronic control device (15),
wherein the data interface (14) and the control device (15) are coupled to the actuator (10; 34),
wherein the data interface (14) and the control device (15) are designed to receive both authorisation data and energy for the operation of the actuator (10; 34) and the control device (15) from a mobile device (16) wirelessly coupled to the data interface (14),
wherein the control device (15) is configured to control the actuator (10; 34) in dependence on the received authorisation data in order to transfer the blocking means from the blocking position into the release position by means of the actuator,
wherein a mechanical access device (12) is formed, which is operatively connected to the actuating means (13), in order to displace the released actuating means for unlocking the door lock (60).

2. A device according to claim 1, wherein the data interface (14) is formed as an NFC interface.

3. A device according to claim 1 or 2, wherein the actuating means (13) is configured as a paddle (eccentric).

4. A device according to one of the preceding claims, wherein the mechanical access device (12) has a rotary lever which is coupled to rotate the actuating means.

5. A device according to claim 4, wherein the blocking means (31) locks the actuating means (13) against rotational movement, the blocking means comprising a blocking body (31) which in the blocking position extends through two mutually rotatable portions of a mechanical transmission means and in the release position is retracted from one of said portions (31a) .

6. A device according to one of claims 4 or 5, wherein a torque-limiting means is arranged in the mechanical chain of action between the mechanical access device and the actuating means, which is designed to limit a torque transmitted to the actuating means to a maximum operating torque required to unlock the door lock.

7. A device according to one of the preceding claims, wherein an energy store is present which is coupled to the actuator.

## Revendications

1. Dispositif pour le déverrouillage d'urgence d'une serrure de porte (60) sur un véhicule automobile,
comprenant un moyen d'actionnement (13) qui, lorsque le dispositif est installé dans un véhicule, peut être connecté mécaniquement à la serrure de porte (60) afin de déverrouiller la serrure de porte lorsque le moyen d'actionnement (13) est déplacé,
comprenant un actionneur électrique (10; 34),
avec un moyen de blocage (31) qui est couplé à l'actionneur (10; 34) et peut être déplacé par l'actionneur d'une position de blocage à une position de libération,
où le moyen de blocage (31) bloque un déplacement du moyen d'actionnement (13) dans sa position de blocage et libère un déplacement du moyen d'actionnement (13) dans sa position de libération,
**caractérisé en ce que**
une interface de données sans fil (14) est couplée à un dispositif de commande électronique (15),
où l'interface de données (14) et le dispositif de commande (15) sont couplés à l'actionneur (10; 34),
où l'interface de données (14) et le dispositif de commande (15) sont conçus pour recevoir à la fois des données d'autorisation et de l'énergie pour le fonctionnement de l'actionneur (10; 34) et du dispositif de commande (15) à partir d'un appareil mobile (16) couplé sans fil à l'interface de données (14),
où le dispositif de commande (15) est configuré pour déclencher l'actionneur (10; 34) en fonction des données d'autorisation reçues afin de transférer le moyen de blocage de la position de blocage à la position de libération au moyen de l'actionneur,
où un dispositif d'accès mécanique (12) est formé, qui est en connexion fonctionnelle avec le moyen d'actionnement (13), afin de déplacer le moyen d'actionnement libéré pour déverrouiller la serrure de porte (60).

2. Dispositif selon la revendication 1, où l'interface de données (14) est formée comme une interface NFC.

3. Dispositif selon la revendication 1 ou 2, où le moyen d'actionnement (13) est configuré comme une came (excentrique).

4. Dispositif selon l'une des revendications précédentes, où le dispositif d'accès mécanique (12) comporte un levier rotatif qui est couplé pour faire tourner le moyen d'actionnement.

5. Dispositif selon la revendication 4, où le moyen de blocage (31) bloque le moyen d'actionnement (13) contre un mouvement de rotation, le moyen de blocage comprenant un corps de blocage (31) qui, dans la position de blocage, s'étend à travers deux parties mutuellement rotatives d'un moyen de transmission mécanique et, dans la position de libération, est rétracté de l'une de ces parties (31a).

6. Dispositif selon l'une des revendications 4 ou 5, où un moyen de limitation de couple est disposé dans la chaîne d'action mécanique entre le dispositif d'accès mécanique et le moyen d'actionnement, qui est conçu pour limiter un couple transmis au moyen d'actionnement à un couple de manoeuvre maximal requis pour déverrouiller la serrure de porte.

7. Dispositif selon l'une des revendications précédentes, où un accumulateur d'énergie est présent qui est couplé à l'actionneur.
